# EUROPÄISCHE PATENTSCHRIFT

(11) **EP 0 796 483 B1**
(45) Veröffentlichungstag und Bekanntmachung des Hinweises auf die Patenterteilung: **28.04.1999**
(21) Anmeldenummer: 95934038.1
(22) Anmeldetag: 24.10.1995
(51) Int. Cl.: G08B 25/08, G08B 13/22

(54) **ELEKTRONISCHES SICHERHEITSSYSTEM, VORZUGSWEISE ZUM SCHUTZ VON WOHNUNGEN, DIE MIT KABELFERNSEHANSCHLUSS AUSGESTATTET SIND**
ELECTRONIC SECURITY SYSTEM, PREFERABLY FOR PROTECTING RESIDENCES WITH TELEVISION CABLE CONNECTION
SYSTEME ELECTRONIQUE DE SECURITE, DE PREFERENCE POUR PROTEGER DES HABITATIONS POURVUES DE RACCORDEMENTS DE TELEVISION PAR CABLE

(30) Priorität: 27.10.1994 CZ 264894
(43) Veröffentlichungstag der Anmeldung: 24.09.1997
(73) Patentinhaber: Margus, Ludvik, 602 00 Brno (CZ)
(72) Erfinder: Margus, Ludvik, 602 00 Brno (CZ)
(74) Vertreter: Dusil, Vladimir, Dipl.-Ing.
(86) Internationale Anmeldenummer: CZ9500023
(87) Internationale Veröffentlichungsnummer: WO9613820

(56) Entgegenhaltungen:
- EP-A- 0 019 286
- EP-A- 0 137 158
- DE-A- 4 241 526
- FR-A- 2 377 675

## Beschreibung

### Technisches Gebiet

Die Erfindung betrifft ein elektronisches Sicherheitssystem, vorzugsweise zum Schutz von Wohnungen, deren geschützter Raum mit einer Zentrale ausgestattet ist, an die eine Einrichtung zur Betätigung der Zentrale und zumindest ein Fühler angeschlossen sind, und die über eine Kabelleitung des Kabelfernsehens an ein Zentralsteuerpult angeschlossen ist.

### Bisheriger Stand der Technik

Es sind Sicherheitssysteme bekannt, die zum Schutz von Gruppen von Räumen, z.B. Wohnungen, gegen Einbruch, Brand, Gasausströmen udg. dienen. Bekannte Sicherheitssysteme dieser Art bestehen aus Elementen, die sich in einem geschützten Raum befinden, aus Verbindungselementen und einem Zentralsteuerpult. Im Inneren des geschützten Raumes befindet sich eine mit dem Zentralsteuerpult durchgeschaltete elektronische Zentrale, an die verschiedene Fühler und eine Betätigungseinrichtung angeschlosssen sind, wobei die Betätigungseinrichtung dazu bestimmt ist, die Berechtigung der einzutretenden Person zum Eintritt in den geschützten Raum auszuwerten und gegebenenfalls Einstellung neuer Zutrittsbedingungen zu ermöglichen. Die Zentrale kann mit einer Stromquelle und/oder mit einer Sirene ausgestattet werden.

Die Fühler sind im wesentlichen Schleifen mit binärem Ausgang - eingeschaltet/ausgeschaltet. Sie sind entweder aktiv und benötigen Stromversorgung, z.B. Infrarotfühler, Fühler für Detektion elektromagnetischer oder akustischer Wellenbewegung, oder passiv - ohne Stromversorgung, z.B. magnetische Kontakte und Mikroschalter. Die binäre Information wird vom Fühler in die Zentrale durch ein Kabel oder durch Funkübertragung geleitet. Die Zentrale hat zur Aufgabe, den Stand der Fühler und die von der Betätigungseinrichtung kommende Information auszuwerten und anschließend ein Alarmsignal oder eine andere Information dem Zentralsteuerpult zuzuleiten oder die Sirene einzuschalten.

Das Betätigungselement der Zentrale empfängt eine Identifikationsinformation von der einzutretenden Person. Diese Information befindet sich in einem mechanischen, magnetischen oder elektronischen Schlüssel oder wird durch eine von dieser Person betätigte Tastatur dem System zugeleitet. Außerdem können, meistens durch die Tastatur, neue Bedingungen für den Zutritt in den geschützten Raum eingegeben werden.

Beim Eintritt in den geschützten Raum wird ein Zeitgeber in der Zentrale z.B. durch einen magnetischen Fühler eingeschaltet, und die eingetretene Person hat in einer bemessenen Zeitspanne das System auszuschalten, sei es durch ihren Schlüssel oder durch die Tastatur. Sonst wird Angriff des geschützten Raumes signalisiert. Die Person wird meistens durch ein akustisches oder ein Lichtsignal darauf aufmerksam gemacht, daß die Zeit zu Ende geht.

Bei bekannten Sicherheitssystemen wird die Information von der Wohnungszentrale dem Zentralsteuerpult über eigene getrennte Telefonleitung in einer binären Form zugeleitet oder über gewöhnliche Telefonleitungen, u.z.gleichfalls als binäre Information im Frequenzband über der Frequenz der Telefongespräche, oder in einer digitalen Form im Frequenzband der Gespräche.

Es sind Sicherheitssysteme bekannt, bei denen die Information von der Wohnungszentrale dem Zentralsteuerpult über Leitungen des Kabelfernsehens zugeleitet wird. In diesen bekannten Systemen werden die Standardzentralen in einzelnen geschützten Wohnungen von dem Zentralsteuerpult periodisch befragt, und diese übermitteln dem Steuerpult mit einer Periodizität von ca 6 s Information über deren Stand.

Aus der FR Patentanmeldung Nr. 78 01103 ist eine Alarmanlage bekannt, die Alarmsignale von mehreren Alarmgeneratoren zu einem oder mehreren Empfängern überträgt, in der verschiedene, von verschiedenen Generatoren emittierten Hochfrequenzsignale durch ein einziges Koaxialkabelnetz in Form eines Frequenzspektrums geleitet werden. In einer Ausführung dieser Anlage nimmt der Empfänger einen normalen Zustand bei Anwesenheit einer modulierten Tragwelle wahr, einen Alarmfall bei Anwesenheit einer Tragwelle und eine Panne, wenn das Signal fehlt. Nachteilig an diesem und an anderen bekannten Sicherheitssystemen, die zur Übertragung von Informationen Kabelfernsehleitungen benutzen, ist ihre leichte Angreifbarkeit, weil das geschützte Objekt zwischen den Abfragen von dem Zentralsteuerpult nicht überwacht werden kann, was Gelegenheit für die Zuschaltung eines Emulators bietet.

Aus verschiedenen Dokumenten, z.B. aus der DE Offenlegungsschrift Nr. 42 41 526 sind Sicherheitssysteme bekannt, in denen Chipkarten als Schlüssel verwendet werden.

Sollte es im allgemeinen zu einem Masseneinsatz eines Sicherheitssystems in Wohnhäusern,Häuserblocks oder Wohnvierteln kommen, sollte das System den folgenden Anforderungen entsprechen:
- Das technische Niveau entspricht dem gültigen Standard.
- Die Betätigung ist Personen im Alter ab 8 Jahren möglich.
- Das System ist gegen Mißbrauch von Zutrittsberechtigung gesichert.
- Anschaffungskosten zumindest der Grundvariante sind für alle im Einsatzgebiet lebenden sozialen Schichten akzeptabel.
- Das System ist genügend variabel, um den gewünschten Komfort entsprechend dem Sozialstatus der Benutzer zu bieten.

Die bekannten Systeme haben zum Nachteil, daß sie mindestens eine der obigen Anforderungen nicht erfüllen: Die Bedingung der Zugänglichkeit ist zwar bei den mit einem mechanischen oder elektronischen Schlüssel betätigten Systeme erfüllt, jedoch sind Systeme mit einem mechanischen Schlüssel im Fall des Schlüsselverlustes gefährdet, und Systeme mit einem elektronischen Schlüssel sind wegen ihrer hohen Anschaffungskosten für breite Schichten unerschwinglich.

Der Erfindung liegt daher die Aufgabe zugrunde, ein Sicherheitssystem zu entwickeln, das alle Bedingungen für den Masseneinsatz in Wohnvierteln erfüllen würde.

### Darstellung der Erfindung

Zur Lösung der Aufgabe ist ein elektronisches Sicherheitssystem vorgesehen, vorzugsweise zum Schutz von Wohnungen, deren geschützter Raum mit einer Zentrale ausgestattet ist, an die eine Einrichtung zur Betätigung der Zentrale und zumindest ein Fühler angeschlossen sind, und die über eine Kabelleitung des Kabelfernsehens an ein Zentralsteuerpult angeschlossen ist, wobei die Zentrale ein, außer Null-Zustand zum Hervorrufen eines Alarms am entfernten Zentralsteuerpult, mindestens eine Hochfrequenz generierender Kodeerkennungsprozessor ist, und die Einrichtung zur Betätigung der Zentrale eine Einrichtung zum Lesen von Karten mit integriertem Chip ist, wobei ein Gruppendekodierer zum Dekodieren des von den Kodeerkennungsprozessoren generierten Frequenz-Spektrums zwischen einer Gruppe von Kodeerkennungsprozessoren und dem Zentralsteuerpult eingeschaltet ist.

In einer vorteilhaften Ausgestaltung der Erfindung generiert der Kodeerkennungsprozessor, außer Null-Zustand, Hochfrequenz von zwei verschiedenen Schwingungszahlen, eine für leeren und eine andere für berechtigt besetzten Raum.

In einer alternativen Ausführung des Sicherheitssystems ist eine Stromversorgungsquelle und/oder eine Ersatzstromversorgungsquelle an den Kodeerkennungsprozessor angeschlossen. Dann können zumindest ein aktiver Fühler und/ oder eine Code-Tastatur an den Kodeerkennungsprozessor angeschlossen werden.

Die Kodeerkennungsprozessoren und das Zentralsteuerpult sind vorteilhaft mit Modems zur beidseitigen Kommunikation ausgestattet. An den Kodeerkennungsprozessor können Ausgänge von Wohnunhgsmeß- und Regelungsgeräten angeschlossen werden.

In dieser Ausführung erfüllt das System außer der Sicherheitsfunktion auch eine Reihe von zusätzlichen Informations- und Regelungsfunktionen.

### Beschreibung der Abbildungen

Die Erfindung ist in der Zeichnung anhand von Ausführungsbeispielen dargestellt. Es zeigen:
- Fig. 1: eine Blockschaltung für die Elementarausgestaltung des Sicherheissystems,
- Fig. 2: eine Blockschaltung des Systems mit Gruppen-Decodierern und
- Fig. 3: eine Blockschaltung für das mit Modems ausgestattete System, wobei an einen der Kodeerkennungsprozessoren eine Stromversorgungsquelle, eine Ersatzstromversorgungsquelle, ein aktiver Fühler sowie eine Betätigugnstastatur angeschlossen sind.

### Ausführungsbeispiele der Erfindung

Die elementare Ausführung des Sicherheitssystems besteht aus Kodeerkennungsprozessoren 1, die an die zu Fernsehgeräten 3 führenden Wohnungsanschlüsse 2 angeschlossen sind. An die Kodeerkennungsprozessoren 1 sind Einrichtungen 4 zum Lesen von Karten mit integrierten Chips angeschlossen, oder gegebenenfalls sind diese ein direkter Bestandteil der Kodeerkennungsprozessoren 1. An den Kodeerkennungsprozessor 1 ist weiterhin ein passiver Fühler 5 angeschlossen, der im Bereich der Eingangstür der Wohnung angebracht ist. Woh-nungsfernsehanschlüsse 2 sind mittels eines Standardfernsehtranslators 6 und Zweige 7 des Verteilungskabelnetzes an das Sendezentrum 8 des Kabelfernsehens angeschlossen. In dem Punkt, wo die Zweige 7 zusammenkommen, ist ein Zentralsteuerpult 9 angeschlossen - ein Computer-Subsystem zur Überwachung der geschützten Räume und zur Verarbeitung der von dort kommenden Alarm- und technischen Informationen. Ein ständiger Dienst am Zentralsteuerpult 9 wird vorausgesetzt.

Der Kodeerkennungsprozessor 1 befindet sich hinter der Eingangstür im Inneren des geschützten Raumes. Als ein passiver Fühler 5 kann z.B. ein in der Eingangstür angebrachter magnetischer Schalter benutzt werden. Der Kodeerkennungsprozessor 1 gibt ein Signal von Frequenz A in das Kabelfernsehnetz. Beim Eintritt einer Person in die Eingangstür wird vom Fühler 5 ein Zeitgeber im Kodeerkennungsprozessor 1 angelassen. Während einer bemessenen Zeitspanne muß die eingetretene Person ihre Karte mit integriertem Chip in die Leseeinrichtung 4 einlegen. Wird die Karte als zum Eintritt berechtigend anerkannt, ändert der Kodeerkennungsprozessor 1 die Schwingungszahl von A zu B. Im Falle, daß die Karte als nicht berechtigend identifiziert oder keine Karte eingelegt wird , hört der Kodeerkennungsprozessor 1 auf, zu emittieren. Die Frequenz Null bedeutet einen Alarm-Zustand. Jeder der Kodeerkennungsprozessoren 1 hat seine eigene Frequenz A, die einer leeren Wohnung entspricht, und eine charakteristische Frequenz B, die einer berechtigt besetzten Wohnung entspricht. Die Frequenzen A bzw. B, die von einzelnen Kodeerkennungsprozessoren 1 des Systems emittiert werden, bilden im Kabelnetz des Kabelfernsehens ein Spektrum, das vom Zentralsteuerpult 9 entschlüsselt wird. Das Zentralsteuerpult 9 registriert die Anwesenheit von einzelnen Komponenten des Spektrums und wertet den Stand einzelner geschützten Wohnungen aus, d.h. deren Frequenz A = leere Wohnung, Frequenz B = berechtigt besetzte Wohnung und Frequenz 0 = angegriffene Wohnung. Im letzteren Fall wird Alarm geschlagen und ein Angriffskommando aktiviert.

Es ist offensichtlich, daß das System funktionieren kann, auch wenn die Kodeerkennungsprozessoren 1 nur eine Frequenz emittieren, die für den Fall der leeren und den Fall der berechtigt besetzen Wohnung gemeninsam ist, wobei die Null-Frequenz für den Fall der angegriffenen Wohnung vorgesehen bleibt.

In der beschriebenen Elementarausführung liegt die maximale Zahl der ins System einzubeziehenden Wohnungen durch die Übertragungskapazität des Systems bei 1024. Um diese Begrenzung zu überwinden, wurde ein erweitertes Sicherheitssystem nach Fig. 2 entworfen, das im Bereich von Fernsehtranslatoren 6 Gruppendekodierer 10 aufweist. Die Gruppendekodierer 10 emittieren eigene Frequenzen. Ihre Aufgabe ist es, das von zugehörigen Kodeerkennungsprozessoren 1 gesendete Frequenz-Spektrum zu analysieren, wobei die Änderung der Frequenzebene A, B und 0 eines jeden Prozessors 1 die eigene Frequenz des Gruppendekodierers ändert, was im Zentralsteuerpult 9 registriert wird. Glechzeitig schaltet der Gruppendekodierer 10 den betreffenden Kodeerkennungsprozessor 1 mit dem Zentrasteuerpult 9 durch, und sichert so eine Registrierung von Änderungen in der Wohnung.

In der obigen Beschreibung der Elementarausführung und der erweiterten Ausführung des Sicherheitssystems wurde lediglich die Grundausstattung der Wohnung erwähnt, die aus einem Kooaeerkennungsprozessor 1 mit einer Einrichtung 4 zum Lesen von Karten mit integriertem Chip und einem passiven Fühler 5 in der Eingangstür besteht. Diese Ausstattung kann nur eine elementare Sicherheitsfunktion erfüllen. Das System ermöglicht jedoch, nach Wunsch der Wohnungsinhaber Zusatzeinrichtungen in einzelnen Wohnungen zu installieren, die an das vorgeschlagene System mittels Standardzentralen angeschlossen werden können. Dadurch erhöht sich der Komfort der Benutzer. Die Kodeerkennungsprozessoren 1 können an eine Stromquelle 11 angeschlossen werden, wodurch Installierung von mit dem Prozessor 1 durchgeschalteten aktiven Fühler 12 ermöglicht ist. Für den Fall eines Stromausfalls wird eine Ersatzstromquelle 13 installiert. Nachdem diese erschöpft ist, schaltet der Kodeerkennungsprozessor 1 auf Stand 0 um, und das Zentralsteuerpult 9 nimmt einen Angriffszustand wahr. Die Stromquelle 11 ermöglicht weiterhin, eine Kode-Tastatur 14 zum Prozessor 1 zuzuschalten. Mittels dieser Tastatur 14 können z.B. Zutrittsbedingungen direkt vom Wohnungsbesitzer geändert werden.

Die bereits beschriebenen Ausgestaltungen der Erfindung machen lediglich einseitige Datenübermittlung möglich, u.z. von Kodeerkennungsprozessoren 1 zum Zentralsteuerpult 9. Eine höhere Stufe, vom Standpunkt der Benutzer aus gesehen, stellt eine Ausgestaltung dar, in der das Zentralsteuerpult 9 mit einem Modem 15 für beidseitige Datenübertragung ausgestattet ist, und die Wohnungen nach der Wahl der Benutzer gleichfalls mit solchen Modems 15 ausgestattet sind. Dieses komplexe Sicherheitssystem nach Fig. 3 ermöglicht, daß einerseits das Zentralsteuerpult 9 die Art der gemeldeten Störung unterscheidet, und andererseits Regelungsangriffe in einzelnen Wohnungen direkt am Zentralsteuerpult 9 getätigt werden können, z.B. Lufttemperatur- oder -feuchtigkeitsregelung. Die beidseitige Datenübertragung verläuft mit Schwingungszahlen von 5 bis 29 MHz.

Das Sicherheitssystem zeichnet sich durch eine relativ große Angriffsbeständigkeit aus. Bei einem Versuch, die fehlende Schwingungszahl durch ihre Emulation zu ersetzen, genügt eine kurze Unterbrechung vor Einschaltung des Emulators, und das Zentralsteuerpult 9 nimmt den Angriff wahr und überprüft das angegriffene Objekt. Beim Ausfall der Netzspannung bleibt bei der elementaren Ausführung des Systems seine Funktionsfähigkeit erhalten. In Wohnungen, in denen die Zentrale an eine Stromquelle 11 angeschlossen ist, wird beim Stromausfall die Ersatzstromquelle 13 eingeschaltet. Wenn die Ersatzquelle 13 erschöpft ist, nimmt das Zentralsteuerpult 9 eine Änderung des Gleichgewichtzustandes wahr.

Im Falle, daß das Schlüssel, d.h. die Karte mit integriertem Chip, verloren geht, meldet der Benutzer den Verlust beim Bediensteten am Zentralsteuerpult 9, und dieser gibt einen geänderten Kode im Kodeerkennungsprozessor 1 der betreffenden Wohnung ein. Wenn die Wohnung mit einer Kode-Tastatur 14 ausgestattet ist, kann der Benutzer diese Änderung selbst vornehmen.

Das erfindungsgemäße Sicherheitssystem erlaubt, daß einzelne Punkte des Systems, sind es auch die benachbarten, ganz unterschiedliche Ausgestattung haben - von der elementaren bis zur kompletten.

## Patentansprüche

1. Elektronisches Sicherheitssystem, vorzugsweise zum Schutz von Wohnungen, deren geschützter Raum mit einer Zentrale ausgestattet ist, an die eine Einrichtung zur Betätigung der Zentrale und zumindest ein Fühler angeschlossen sind, und die über eine Kabelleitung des Kabelfernsehens an ein Zentralsteuerpult angeschlossen ist, **dadurch gekennzeichnet**, daß die Zentrale ein, außer Null-Zustand zum Hervorrufen eines Alarms am entfernten Zentralsteuerpult (9), mindestens eine Hochfrequenz generierender Kodeerkennungsprozessor (1) ist,und die Einrichtung zur Betätigung der Zentrale eine Einrichtung (4) zum Lesen von Karten mit integriertem Chip ist, wobei ein Gruppendekodierer (10) zum Dekodieren des von den Kodeerkennungsprozessoren (1) generierten Frequenz-Spektrums zwischen einer Gruppe von Kodeerkennungsprozessoren (1) und dem Zentralsteuerpult (9) eingeschaltet ist.

2. Elektronisches Sicherheitssystem nach Anspruch 1, **dadurch gekennzeichnet**, daß die Zentrale ein, außer Null-Zustand, Hochfrequenzen von zwei verschiedenen Schwingungszahlen generierender Kodeerkennungsprozessor (1) ist,wobei eine der Hochfrequenzen der leeren und eine andere der berechtigt besetzten Wohnung zusteht.

3. Elektronisches Sicherheitssystem nach Anspruch 1, **dadurch gekennzeichnet**, daß zumindest ein aktiver Fühler (12) an den Kodeerkennungsprozessor (1) angeschlossen ist.

4. Elektronisches Sicherheitssystem nach Anspruch 1, **dadurch gekennzeichnet**, daß eine Kode-Tastatur (14) an den Kodeerkennungsprozessor (1) angeschlossen ist.

5. Elektronisches Sicherheitssystem nach Anspruch 1, **dadurch gekennzeichnet**, daß die Kodeerkennungsprozessoren (1) und der Zentralsteuerpult (9) mit Modems (15) zur gegenseitigen Kommunikation ausgestattet sind.

6. Elektronisches Sicherheitssystem nach Anspruch 1, **dadurch gekennzeichnet**, daß Ausgänge von Wohnungsmeß- una Regelungsgeraten an aen Kodeerkennungsprozessor (1) angeschlossen sind.

## Claims

1. Electronic security system, preferably for securing residences, the protected space of which is provided with a main frame to which a device for actuating the main frame and at least one sensor are connected, said main frame being connected to a central protection console via the transmission line of a cable television, characterized in that the main frame is an identification processor (1) embodied so as to generate, in addition to zero condition for inducing an alarm signal at the remote console (9) of central protection at least one high frequency, the device for actuating the main frame being a device (4) for reading cards with integrated chips, and a group decoding device (10) is being included between the group of identification processors (1) and the central protection console (9) for decoding the frequency range generated by the identification processor (1).

2. Electronic security system according to claim 1, characterized in that the main frame is an identification processor (1) for generating two radio frequencies in addition to the condition alarm zero, while one of these frequencies corresponds with the empty residence and the other frequency with a rightfully occupied residence.

3. Electronic security system according to claim 1, characterized in that at least one active sensor (12) is connected to the identification processor (1).

4. Electronic security system according to claim 1, characterized in that a code keyboard (14) is connected to the identification processor (1).

5. Electronic security system according to claim 1, characterized in that the identification processors (1) and the central protection console (9) are equipped with modems (15) for bi-directional communication between the identification processors (1) and the central protection console (9).

6. Electronic security system according to claim 1, characterized in that outputs of measuring and regulating devices of the residence are connected to the identification processor (1)..

## Revendications

1. Système électronique de sécurité, de préférence pour protéger des habitations dont l'espace protégé est pourvu d'un standard auquel est branché un dispositif de commande du standard et au moins un capteur, et qui est branché à un poste de protection centrale par l'intermédiaire d'une ligne de transmission de la télévision par câble, caractérisé en ce que le standard est représenté par un processeur d'identification (1) qui, en dehors de l'état nul pour activer l'alarme sur le poste de protection centrale (9) lointain, est adapté de sorte qu'il puisse générer au moins une haute fréquence, le dispositif de commande du standard étant un dispositif (4) de lecture des cartes aux chips intégrés, un décodeur par groupe (10) du spectre de fréquences, généré par les processeurs d'identification (1), est situé entre un groupe de microprocesseurs d'identification (1) et le poste de protection centrale (9).

2. Système électronique de sécurité selon la revendication 1, caractérisé en ce que le standard est représenté par un processeur d'identification (1) pour générer deux différentes hautes fréquences à part l'état nul, l'une des hautes fréquences correspondant à une habitation vacante et l'autre à une habitation occupée légitimement.

3. Système électronique de sécurité selon la revendication 1, caractérisé en ce que au moins un capteur actif (12) est raccordé au processeur d'identification (1).

4. Système électronique de sécurité selon la revendication 1, caractérisé en ce que un clavier codé (14) est raccordé au processeur d'identification (1).

5. Système électronique de sécurité selon la revendication 1, caractérisé en ce que les processeurs d'identification (1) et le poste de protection centrale (9) sont pourvus de modèmes (15) en vue de la communication bilatérale.

6. Système électronique de sécurité selon la revendication 1, caractérisé en ce que des sorties des dispositifs de mesure et de réglage des habitations sont branchées sur le processeur d'identification (1).
